# EUROPÄISCHE PATENTSCHRIFT

(11) **EP 1 529 187 B1**
(45) Veröffentlichungstag und Bekanntmachung des Hinweises auf die Patenterteilung: **06.09.2006**
(21) Anmeldenummer: 03784066.7
(22) Anmeldetag: 24.07.2003
(51) Int. Cl.: F25D 23/02

(54) **KÄLTEGERÄTETÜR**
REFRIGERATOR DOOR
PORTE D'APPAREIL FRIGORIFIQUE

(30) Priorität: 05.08.2002 DE 20212002 U
(43) Veröffentlichungstag der Anmeldung: 11.05.2005
(73) Patentinhaber: BSH Bosch und Siemens Hausgeräte GmbH, 81739 München (DE)
(72) Erfinder: AGUSTENCH MASDEU, Alberto, E-31010 Baranain (ES); TEJERO GARCIA, José Luis, E-31010 Baranain (ES); ZABALZA GARATE, Begona, E-31010 Pamplona (ES)
(86) Internationale Anmeldenummer: PCT/EP2003/008160
(87) Internationale Veröffentlichungsnummer: WO 2004/015343

(56) Entgegenhaltungen:
- EP-A- 0 541 109
- FR-A- 1 286 436
- GB-A- 2 186 311
- US-A- 4 774 740
- PATENT ABSTRACTS OF JAPAN vol. 1995, no. 06, 31. Juli 1995 (1995-07-31) -& JP 07 055328 A (MATSUSHITA REFRIG CO LTD), 3. März 1995 (1995-03-03)
- PATENT ABSTRACTS OF JAPAN vol. 018, no. 127 (M-1569), 2. März 1994 (1994-03-02) -& JP 05 312464 A (MATSUSHITA REFRIG CO LTD), 22. November 1993 (1993-11-22)
- PATENT ABSTRACTS OF JAPAN vol. 1996, no. 12, 26. Dezember 1996 (1996-12-26) -& JP 08 210767 A (MATSUSHITA REFRIG CO LTD), 20. August 1996 (1996-08-20)
- PATENT ABSTRACTS OF JAPAN vol. 1996, no. 07, 31. Juli 1996 (1996-07-31) -& JP 08 061830 A (SAWAFUJI ELECTRIC CO LTD), 8. März 1996 (1996-03-08)

## Beschreibung

Die vorliegende Erfindung betrifft eine Kältegerätetür gemäß dem Oberbegriff des Anspruchs 1. Eine solche Tür ist z.B. aus der JP-A-07 055328 bekannt.

Die Türen moderner Standkältegeräte sind im allgemeinen aufgebaut aus einer Außenverkleidung, z.B. aus lackiertem Blech und einer Innenverkleidung, die entlang vertikaler Ränder miteinander verbunden sind. Ein von der Verkleidung umschlossener, mit Wärmeisolationsmaterial verfüllter Hohlraum ist oben und unten durch jeweils ein Abschlusselement verschlossen.

Dieser herkömmliche Aufbau der Kältegerätetüren gibt wenig gestalterische Variationsmöglichkeiten. Die Außenverkleidung besteht im allgemeinen aus einem weiß lackierten Blech; einzelne Geräte mit einer anderen Art Lackierung oder gar einer Außenverkleidung aus einem anderen Werkstoff zu versehen, ist mit erheblichem apparativem und organisatorischem Aufwand verbunden und dementsprechend kostspielig.

Aufgabe der Erfindung ist, eine Kältegerätetür anzugeben, die erhöhte gestalterische Freiheit bietet und dennoch preiswert und ohne tiefgreifende Eingriffe in bestehende Fertigungsprozesse herstellbar ist.

Die Aufgabe wird gelöst durch eine Kältegerätetür mit den Merkmalen des Anspruchs 1.

Die Verwendung der erfindungsgemäßen Haltemittel erlaubt es, einer konventionell aufgebauten Kältegerätetür an ihrer Sichtseite eine zusätzliche Verkleidung vorzublenden. Da die zusätzliche Verkleidung keine statische Funktion hat, unterliegt die Auswahl des Materials für diese Verkleidung kaum technischen Einschränkungen. Beim Zusammenbau von Innen- und Außenverkleidung und der Abschlusselemente braucht die Art der vorgesehenen zusätzlichen Verkleidung oder, ob überhaupt eine zusätzliche Verkleidung vorgesehen ist, nicht berücksichtigt zu werden. So wird ein hohes Maß an gestalterischer Freiheit für die sichtbaren Außenflächen des Kältegeräts erreicht, ohne dass deshalb wesentliche Anpassungen bei der Herstellung des Geräts erforderlich sind.

Durch an den Abschlusselementen angebrachte Halteelemente kann die zusätzliche Verkleidung an ihrem oberen und unteren Rand eingefasst und gehalten werden. Um sie zusätzlich noch an ihren seitlichen Rändern zu halten, sind Haltemittel zweckmäßigerweise auch an den seitlichen Flanken der Tür vorgesehen.

Die Haltemittel sind in Form eines Winkelprofils ausgebildet, wobei ein Schenkel des Winkelprofils zur Halterung der Verkleidung und ein anderer Schenkel zur Halterung des Winkelprofils an den Abschlusselementen dient. Der die Verkleidung haltende Schenkel ist vorzugsweise der kürzere der beiden.

Aus Gründen der Stabilität als auch der Ästhetik erstreckt sich der Winkelschenkel eines an einem der Abschlusselemente montierten Winkelprofils vorzugsweise im wesentlichen über die Breite der Kältegerätetür.

Da die statische Belastung des die Verkleidung haltenden Winkelschenkels geringer als die des der Halterung des Winkelprofils dienenden Winkelschenkels ist, kann ersterer zweckmäßig eine geringere Wandstärke als letzterer aufweisen.

Um den die Verkleidung haltenden Winkelschenkel möglichst unauffällig zu machen, ist es bevorzugt, dass dieser sich zu seinem freien Ende hin verjüngt.

Der zur Halterung des Winkelprofils an den Abschlusselementen dienende Winkelschenkel ist an den Abschlusselementen tiefenverstellbar gehaltert, damit Verkleidungen unterschiedlicher Stärke mit einem gleichen Typ von Haltemittel gehalten werden können. Hierfür ist es auch zweckmäßig, dass die Tiefenverstellung dieses Winkelschenkels stufenlos ausgebildet ist. Die Tiefenverstellung kann durch wenigstens zwei mit Führungselementen, vorzugsweise Befestigungsschrauben, zusammenwirkende Langlöcher realisiert sein.

Vorzugsweise sollte die Tiefenverstellbarkeit des zur Halterung des Winkelprofils an den Abschlusselementen dienenden Winkelschenkels so groß sein, dass der zur Halterung der Verkleidung dienende Winkelschenkel auch unmittelbar an der Außenverkleidung anliegend fixierbar ist, so dass er auch für eine Kältegerätetür ohne eine die Außenverkleidung überdeckende zusätzliche Verkleidung einsetzbar ist.

Um den Überstand der Haltemittel über die Vorderseite der Tür zu minimieren, sollten die Abschlusselemente vorzugsweise eine mit der Außenverkleidung bündige Vorderkante aufweisen.

Weitere Vorteile der Erfindung ergeben sich aus der nachfolgenden Beschreibung von Ausführungsbeispielen mit Bezug auf die beigefügten Figuren. Es zeigen:
- Fig. 1: eine perspektivische Ansicht eines Teils einer erfindungsgemäßen Kältegerätetür;
- Fig. 2: einen Schnitt entlang der Linie A-A aus Fig. 1 in dem Fall, wo die Außenverkleidung nicht mit einer zusätzlichen Verkleidung überdeckt ist;
- Fig. 3: einen Schnitt entlang der Linie A-A aus Fig. 1 bei einer Tür mit zusätzlicher Verkleidung;
- Fig. 4: einen Schnitt entlang der Linie B-B aus Fig. 1 bei einer Tür ohne zusätzliche Verkleidung; und
- Fig. 5: einen Schnitt entlang der Linie B-B bei einer Tür mit zusätzlicher Verkleidung.

Fig. 1 zeigt eine perspektivische Ansicht der linken oberen Ecke einer erfindungsgemäßen Kältegerätetür. Die Tür ist im Grundriß bombiert, d.h. sie hat eine maximale Dicke entlang ihrer Mittellinie A-A und wird jeweils zu ihrem linken bzw. dem (nicht gezeigten) rechten Rand hin kontinuierlich schmaler. Es liegt auf der Hand, dass die Erfindung auch auf andere Grundrissformen, insbesondere auf Türen mit gleichbleibender Wandstärke, anwendbar ist.

Die Tür 1 ist oben durch ein Abschlusselement 4 abgedeckt. Das aus Kunststoff im Spritzguss erzeugte Abschlusselement ist größtenteils überdeckt von einem ebenfalls aus Kunststoff gespritzten Winkelprofil 6. Die Elemente 4, 6 und dazu spiegelbildlich gleiche am unteren Rand der Tür 1 angebrachte Elemente (nicht gezeigt) halten oberen und unteren Rand einer der Vorderseite der Tür 1 vorgeblendeten zusätzlichen Verkleidung 23.

Seitliche Flanken der Tür 1 sind hier durch Profilelemente 2 aus Metall oder Kunststoff abgedeckt, die die seitlichen Ränder der zusätzlichen Verkleidung 23 gegen die Außenverkleidung gedrückt halten. Außen- und Innenverkleidung sind an der vom Betrachter der Fig. 1 abgewandten Rückseite der Tür 1 oder von den Profilelementen 2 verdeckt an den Seitenflanken der Tür 1 miteinander verbunden.

Der Innenaufbau der Tür 1 wird anhand der Schnitte der Figs. 2 bis 4 deutlich. Die Figs. 2 und 4 zeigen jeweils Schnitte durch eine erfindungsgemäße Tür, bei der die Außenverkleidung 3 nicht abgedeckt ist. Der obere Rand der Außenverkleidung 3 ist in einem Spalt aufgenommen, der zwischen einer abwärts gerichteten Schürze 5 des oberen Abschlusselements 4 und einem vertikalen Schenkel 7 des außen an dem Abschlusselement 4 montierten Winkelprofils 6 gebildet ist.

Das Abschlusselement 4 weist an seiner Rückseite, rechts in Fig. 2, einen kurzen Raststeg 8 sowie eine zweite abwärts gerichtete Schürze 9 auf, zwischen denen eine nicht dargestellte Innenverkleidung der Tür verrastbar ist.

An dem oberen Abschlusselement 4 sind eine Lagerbuchse 10 zum Aufnehmen eines mit dem Korpus des Kältegeräts verbundenen Lagerzapfens eines Türschamiers sowie eine Mehrzahl von Sacklöchern 11 gebildet, von denen im Schnitt der Fig. 2 nur eines zu sehen ist. Das Sackloch 11 befindet sich am Boden einer in der Schnittebene langgestreckten Vertiefung 12 des Abschlusselementes 4, in welche ein am horizontalen Schenkel 13 des Winkelprofils 6 geformter flacher Vorsprung 14 vor und zurück, d.h. von rechts nach links in der Darstellung der Fig. 2, verschiebbar ist. Oberhalb des Vorsprungs 14 ist an der Oberseite des Schenkels 13 eine zweite Vertiefung 15 gebildet, die den Kopf einer in das Sacklock 11 eingreifenden Schraube 16 aufnimmt. Die Schraube 16 erstreckt sich durch ein in Vorwärts-Rückwärtsrichtung verlaufendes Langloch 17 des Schenkels 13.

In der in Fig. 2 gezeigten Konfiguration ist das Winkelprofil 6 maximal zurückgeschoben. D.h., die Innenseite des vertikalen Schenkels 7 liegt unmittelbar an der Außenverkleidung 3 und an einer mit der Außenverkleidung 3 bündigen Vorderkante 18 des Abschlusselements 4 an, um die Außenverkleidung 3 zwischen dem Schenkel 7 und der Schürze 5 einzuklemmen. Der Vorsprung 14 befindet sich am hinteren Anschlag der Vertiefung 12, und hintere Kanten 19, 20 des Abschlusselements 4 bzw. des Winkelprofils 6 sind miteinander bündig. Der vertikale Schenkel 7 des Winkelprofils 6 ist dünner als der horizontale Schenkel 13 und nach unten, zu seinem freien Ende hin, verjüngt um den Überstand des Schenkels 7 über die Außenverkleidung 3 möglichst unauffällig erscheinen zu lassen.

Fig. 4 zeigt einen Schnitt durch die gleiche Kältegerätetür entlang der Linie B-B aus Fig. 1. Man erkennt, dass das Winkelprofil 6 auch in Höhe der Lagerbuchse 10 ein Langloch 21 aufweist, in das ein die Lagerbuchse 10 nach oben verlängernder niedriger Stutzen 22 des Abschlusselements 4 eingreift. Auch hier befindet sich das Winkelprofil 6 am hinteren Anschlag. Ein auf der Vorderseite der Außenverkleidung aufliegender Schenkel des Profilelements 2 erstreckt sich vom unteren Rand des Schenkels 7 bis zu einem oberen Rand eines (nicht gezeigten) unteren Winkelprofils, das spiegelbildlich zum Winkelprofil 6 an einem Abschlusselement am unteren Rand der Tür 1 angebracht ist.

Die Figs. 3 und 5 zeigen eine Kältegerätetür mit den gleichen Elementen 3, 4, 6 wie oben beschrieben, bei der der Außenverkleidung 3 eine zusätzliche Verkleidung 23 vorgeblendet ist. Die zusätzliche Verkleidung 23 kann aus den unterschiedlichsten Materialien bestehen, die zur Erzielung einer ästhetischen Wirkung gewünscht werden, z.B. blanker Edelstahl oder Aluminium, mit oder ohne Oberflächenstrukturierung, Kunststoffplatten oder -folien, Furnier auf einem geeigneten stabilisierenden Träger, etc.. Die maximale Dicke, die die zusätzliche Verkleidung 23 haben darf, ist festgelegt durch die Abmessungen der Langlöcher 17, 21. Die Figs. 3, 5 zeigen die Kältegerätetür mit einer zusätzlichen Verkleidung 23 maximaler Dicke; wie man sieht, stoßen vordere Ränder des Vorsprungs 14 und der Vertiefung 15 aneinander, und die Schraube 16 berührt den hinteren Rand des Langlochs 17, wie auch der Stutzen 22 den hinteren Rand des Langlochs 21 berührt. Bei Verwendung einer zusätzlichen Verkleidung 23 geringerer Dicke ist das Winkelprofil 6 in einer beliebigen Zwischenstellung zwischen den in den Figs. 2 bis 5 gezeigten Extremstellungen mit Hilfe der Schrauben 16 so fixierbar, dass die zusätzliche Verkleidung 23 zwischen dem Schenkel 7 und der Außenverkleidung 3 fest eingeklemmt und gehalten ist.

Wie in Fig. 1 zu erkennen ist, weist auch das Profilelement 2 Langlöcher 24 auf, durch die hindurch das Profilelement in unterschiedlichen Positionen an der Außenverkleidung 3 fixierbar ist. So ist es möglich, auch die vertikalen Kanten der zusätzlichen Verkleidung 23 zwischen einem vorderen Schenkel des Profilelements 2 und der Außenverkleidung 3 fest einzuklemmen, so dass die Verkleidung 23 entlang ihres gesamten Randes fest gehalten ist.

## Patentansprüche

1. Kältegerätetür (1) mit einer Innenverkleidung, einer dazu beabstandeten Außenverkleidung (3) sowie zwei Abschlusselementen (4), die zusammen mit der Innen- und der Außenverkleidung (3) einen Hohlraum umschließen, der mit Wärmeisolationsmaterial verfüllt ist, wobei an jedem der Abschlusselemente (4) Winkelprofile (6) vorgesehen sind, die zur Halterung einer der Außenverkleidung (3) an ihrer Sichtseite vorgelagerten und die Sichtseite weitestgehend abdeckenden Verkleidung (23) dienen, wobei ein Winkelschenkel (7) des Winkelprofils (6) zur Halterung der Verkleidung (23) und der andere Winkelschenkel (13) zur Halterung des Winkelprofils (6) an den Abschlusselementen (4) dient, **dadurch gekennzeichnet, dass** der der Halterung des Winkelprofils (6) dienende Winkelschenkel (13) tiefenverstellbar an den Abschlusselementen (4) gehalten ist.

2. Kältegerätetür nach Anspruch 1, **dadurch gekennzeichnet, dass** ferner Haltemittel (2) an seitlichen Flanken der Tür (1) angebracht sind.

3. Kältegerätetür nach Anspruch 1 oder 2, **dadurch gekennzeichnet, dass** die Winkelschenkel (7, 13) des Winkelprofils (6) eine unterschiedlich lange Schenkellänge besitzen, wobei der längere Winkelschenkel (13) zur Halterung des Winkelprofils (6) an den Abschlusselementen (4) dient, während der kürzere Winkelschenkel (7) die Verkleidung (23) hält.

4. Kältegerätetür nach einem der Ansprüche 1 bis 3, **dadurch gekennzeichnet, dass** der Winkelschenkel (13) zur Halterung der Verkleidung (23) im wesentlichen die Breite der Kältegerätetür (1) einnimmt.

5. Kältegerätetür nach einem der Ansprüche 1 bis 4, **dadurch gekennzeichnet, dass** der die Verkleidung haltende Winkelschenkel (7) eine geringere Wandstärke als der der Halterung des Winkelprofils (6) dienende Winkelschenkel (13) aufweist.

6. Kältegerätetür nach einem der Ansprüche 1 bis 5, **dadurch gekennzeichnet, dass** der die Verkleidung (23) haltende Winkelschenkel (7) sich zu seinem freien Ende hin verjüngt.

7. Kältegerätetür nach einem der Ansprüche 1 bis 6, **dadurch gekennzeichnet, dass** die Tiefenverstellung des Winkelschenkels (13) stufenlos ausgebildet ist.

8. Kältegerätetür nach einem der Ansprüche 1 bis 7, **dadurch gekennzeichnet, dass** die Tiefenverstellung durch wenigstens zwei mit Führungselementen (16, 22) zusammenwirkende Langlöcher (17, 21) ausgebildet ist.

9. Kältegerätetür nach Anspruch 8, **dadurch gekennzeichnet, dass** die Führungselemente durch Befestigungsschrauben (16) gebildet sind.

10. Kältegerätetür nach einem der Ansprüche 1 bis 9, **dadurch gekennzeichnet, dass** der zur Halterung der Verkleidung (23) dienende Winkelschenkel (7) an der Außenverkleidung (3) anliegend fixierbar ist.

11. Kältegerätetür nach einem der Ansprüche 1 bis 10, **dadurch gekennzeichnet, dass** die Abschlusselemente (4) eine mit der Außenverkleidung (3) bündige Vorderkante (18) aufweisen.

## Claims

1. Refrigerating appliance door (1) with an inner lining, an outer lining (3) spaced therefrom and two terminating elements (4) which together with the inner and outer lining (3) enclose a cavity filled with thermal insulation material, wherein provided at each of the terminating elements (4) is a respective angled profile member (6) serving for retaining a lining (23) premounted at the outer lining (3) at the visible side thereof and substantially covering the visible side, wherein one angle limb (7) of the angle profile member (6) serves for retaining the lining (23) and the other angle limb (13) serves for retaining the angle profile member (6) at the terminating elements (4), **characterised in that** the angle limb (13) serving for retaining the angle profile member (6) is mounted at the terminating elements (4) to be adjustable in depth.

2. Refrigerating appliance door according to claim 1, **characterised in that** in addition retaining means (2) are mounted at lateral flanks of the door (1).

3. Refrigerating appliance door according to claim 1 or 2, **characterised in that** the angle limbs (7, 13) of the angle profile member (6) have different limb lengths, wherein the longer angle limb (13) serves for retaining the angle profile member (6) at the terminating elements (4), whilst the shorter angle limb (7) holds the lining (23).

4. Refrigerating appliance door according to one of claims 1 to 3, **characterised in that** the angle limb (13) for retaining the lining (23) substantially occupies the width of the refrigerating appliance door (1).

5. Refrigerating appliance door according to one of claims 1 to 4, **characterised in that** the angle limb (7) retaining the lining has a smaller wall thickness than the angle limb (13) serving for retaining the angle profile member (6).

6. Refrigerating appliance door according to one of claims 1 to 5, **characterised in that** the angle limb (7) retaining the lining (23) tapers towards its free end.

7. Refrigerating appliance door according to one of claims 1 to 6, **characterised in that** the depth adjustment of the angle limb (13) is formed to be stepless.

8. Refrigerating appliance door according to one of claims 1 to 7, **characterised in that** the depth adjustment is formed by at least two slots (17, 21) co-operating with guide elements (16, 22).

9. Refrigerating appliance door according to claim 8, **characterised in that** the guide elements are formed by fastening screws (16).

10. Refrigerating appliance door according to one of claims 1 to 9, **characterised in that** the angle limb (7) serving for retaining the lining (23) is fixable so as to bear against the outer lining (3).

11. Refrigerating appliance door according to one of claims 1 to 10, **characterised in that** the terminating elements (4) have a front edge (18) flush with the outer lining (3).

## Revendications

1. Porte d'appareil frigorifique (1) dotée d'un revêtement intérieur, d'un revêtement extérieur (3) à distance de celui-ci, ainsi que de deux éléments de fermeture (4) qui, avec le revêtement intérieur et le revêtement extérieur (3), entourent un espace creux rempli d'un matériau d'isolation thermique, des cornières (6) étant prévues sur chacun des éléments de fermeture (4) pour servir de maintien à un revêtement (23) placé devant le revêtement extérieur (3) sur sa face visible et pour recouvrir le plus possible la face visible, un côté angulaire (7) de la cornière (6) servant à maintenir le revêtement (23) et l'autre côté angulaire (13) servant à maintenir la cornière (6) sur les éléments de fermeture (4), **caractérisée en ce que** le côté angulaire (13) servant à maintenir la cornière (6) est maintenu sur les éléments de fermeture (4) de manière réglable en profondeur.

2. Porte d'appareil frigorifique selon la revendication 1, **caractérisée en ce qu'**en outre des moyens de fixation (2) sont appliqués sur les flancs latéraux de la porte (1).

3. Porte d'appareil frigorifique selon la revendication 1 ou 2, **caractérisée en ce que** les côtés angulaires (7, 13) de la cornière (6) sont de longueurs différentes, le côté le plus long (13) servant à maintenir la cornière (6) sur les éléments de fermeture (4), alors que le côté le plus court (7) maintient le revêtement (23).

4. Porte d'appareil frigorifique selon l'une quelconque des revendications 1 à 3, **caractérisée en ce que** le côté angulaire (13) pour maintenir le revêtement (23) adopte essentiellement la largeur de la porte d'appareil frigorifique (1).

5. Porte d'appareil frigorifique selon l'une quelconque des revendications 1 à 4, **caractérisée en ce que** le côté angulaire (7) maintenant le revêtement présente une épaisseur de paroi inférieure au côté angulaire (13) servant à maintenir la cornière (6).

6. Porte d'appareil frigorifique selon l'une quelconque des revendications 1 à 5, **caractérisée en ce que** le côté angulaire (7) maintenant le revêtement (23) se rétrécit vers son extrémité libre.

7. Porte d'appareil frigorifique selon l'une quelconque des revendications 1 à 6, **caractérisée en ce que** le réglage en profondeur du côté angulaire (13) est réalisé sans palier.

8. Porte d'appareil frigorifique selon l'une quelconque des revendications 1 à 7, **caractérisée en ce que** le réglage en profondeur est réalisé par au moins deux trous oblongs (17, 21) coopérant avec des éléments de guidage (16, 22).

9. Porte d'appareil frigorifique selon la revendication 8, **caractérisée en ce que** les éléments de guidage sont formés par des vis de fixation (16).

10. Porte d'appareil frigorifique selon l'une quelconque des revendications 1 à 9, **caractérisée en ce que** le côté angulaire (7) servant à maintenir le revêtement (23) peut être fixé de manière adjacente au revêtement extérieur (3).

11. Porte d'appareil frigorifique selon l'une quelconque des revendications 1 à 10, **caractérisée en ce que** les éléments de fermeture (4) présentent un bord avant (18) qui affleure avec le revêtement extérieur (3).
